# EUROPÄISCHE PATENTSCHRIFT

(11) **EP 3 658 308 B1**
(45) Veröffentlichungstag und Bekanntmachung des Hinweises auf die Patenterteilung: **09.12.2020**
(21) Anmeldenummer: 18737879.9
(22) Anmeldetag: 04.07.2018
(51) Int. Cl.: B21D 28/34, B21D 28/26, B25J 19/00, B25J 11/00, B21D 45/00

(54) **ROBOTERLOCHZANGE**
ROBOT HOLE PUNCH
EMPORTE-PIÈCE ROBOTIQUE

(30) Priorität: 26.07.2017 DE 102017007036
(43) Veröffentlichungstag der Anmeldung: 03.06.2020
(73) Patentinhaber: Audi AG, 85045 Ingolstadt (DE)
(72) Erfinder: VOLLNHALS, Ralf, 85049 Ingolstadt (DE); LUXENBURGER, Oliver, 85051 Ingolstadt (DE); GEIER, Anton, 85051 Ingolstadt (DE); RICHTER, Thomas, 85080 Gaimersheim (DE); FROSCHMEIER, Ralf, 85077 Manching (DE)
(86) Internationale Anmeldenummer: PCT/EP2018/068107
(87) Internationale Veröffentlichungsnummer: WO 2019/020333

(56) Entgegenhaltungen:
- WO-A1-2006/087607
- DE-A1-102011 075 254
- DE-U1- 9 318 967

## Beschreibung

Die Erfindung betrifft eine Roboterlochzange, umfassend eine Matrize mit einer Interaktionsfläche und einem darin mündenden Durchgangsloch, einen längs einer senkrecht zur Interaktionsfläche verlaufenden Bezugsachse bewegbaren Stempel mit einem auf den Innenquerschnitt des Durchgangslochs angepassten Außenquerschnitt sowie eine Antriebsvorrichtung, um den Stempel in einer Lochbewegung von einer von der Matrize beabstandeten Initialposition durch deren Durchgangsloch zu bewegen, so dass dabei eine Lochung eines zwischen Interaktionsfläche der Matrize und Stempel befindlichen Flachmaterials erfolgt, wobei an der der Interaktionsfläche abgewandten Seite der Matrize ein Auffangbehälter für bei der Lochung entstehende und durch das Durchgangsloch gedrückte Abfälle des Flachmaterials vorgesehen ist, wobei im Bereich des Durchgangslochs eine Rückhaltevorrichtung vorgesehen ist, um ein Herausfallen der Abfälle aus dem Auffangbehälter zu vermeiden.

Es ist allgemein bekannt, dass beim Rohbau von Karosserien in der Automobilindustrie im Bereich des Motorraums Masterlöcher in die jeweilige Karosserie eingebracht werden, welche als Referenzpunkte für den dann folgenden Fertigungsprozess - beispielsweise dem Anschweißen von Blechteilen - verwendet werden. Typischerweise sind zwei beidseitig angeordnete Masterlöcher in einem Motorraum einer Karosserie vorgesehen. Ein Masterloch weist einen Durchmesser von beispielsweise 2cm bis 5cm auf.

Gemäß dem Stand der Technik werden die Masterlöcher mittels Lochzangen erzeugt, die auf Schweißteilen starr montiert sind und über Manipulator-Lineareinheiten von einer Parkposition zu ihrer Bearbeitungsposition zugestellt werden. Es besteht auch die Möglichkeit, eine Lochzange direkt mittels eines Roboters zuzustellen, wobei in diesem Fall noch Mittel zum Ableiten der beim Lochvorgang wirkenden Kräfte vorgesehen sein müssen, beispielsweise eine Abspannvorrichtung. Mittels der Zustellung einer Lochzange durch einen Roboter kann in vorteilhafter Weise ein höheres Maß an Flexibilität erreicht werden. Ein Roboter umfasst typischerweise eine Roboterbasis mit einem Roboterarm, an dessen distalem Ende eine Lochzange beziehungsweise eine Roboterlochzange montiert ist. Ein Roboter kann beispielsweise 4, 5, 6 oder 7 Bewegungsfreiheitsgrade aufweisen, wobei sich der Arbeitsbereich eines Roboters beispielsweise 2m - 3m um seine Roboterbasis erstrecken kann. Somit kann eine Roboterlochzange in flexibler Weise in verschiedenen Orientierung an verschiedene Positionen innerhalb des Motorraums einer Rohbaukarosserie zugestellt werden.

Eine Lochzange umfasst typischerweise eine Matrize, einen Stempel und einen Lochzangenkiefer. Die Matrize weist üblicherweise eine Interaktionsfläche mit einem darin mündenden Durchgangsloch auf, in welches mittels einer Lochbewegung ein Stempel mit einem auf den Lochquerschnitt angepasstem Außenquerschnitt hineinbewegbar ist. Ein auf der Interaktionsfläche angeordnetes Flachmaterial, beispielsweise ein entsprechender Bereich einer Rohbaukarosserie, wird bei einem solchen Lochvorgang gelocht. Eine typische Lochzange für Masterlöcher weist beispielsweise eine Gesamthöhe im Bereich von 40cm bis 60cm auf und weist ein typisches Gewicht im Bereich von größer 50kg bis 150kg auf. Ein Antrieb einer Lochzange kann beispielsweise einen Elektromotor umfassen.

Eine sich hierbei ergebende Problemstellung besteht in der Entsorgung der beim Lochen entstehenden Blech- beziehungsweise Butzenabfälle. Gemäß dem Stand der Technik können diese in einem kleinen Auffangbehälter innerhalb des Lochzangenkiefers gesammelt werden. Ein schwerkraftbedingtes Zurückfallen der Butzenabfälle kann allerdings nicht ausgeschlossen werden, insbesondere wenn die Lochzange als Roboterlochzange verwendet wird und während der Zustellung durch den Roboter häufig umorientiert wird, so dass die Einwirkrichtung der Schwerkraft variiert. Auch kann es sich aus Gründen der einer störkonturbedingten Erreichbarkeit im Motorinnenraum einer Karosserie als sinnvoll erweisen, dass beim Lochen der Stempel der Lochzange unterhalb der Matrize befindlich ist. Hierbei besteht ein hohes Risiko, dass der Stempel und/oder die Matrize der Lochzange durch einen herausfallenden Butzenabfall beschädigt werden.

Um dieses zu vermeiden kann nach jedem Lochvorgang ein Vakuumabsaugsystem zugestellt werden, mittels welchem die Butzenabfälle in einen Auffangbehälter absaugt werden. Dies bedeutet aber in nachteiliger Weise einen erheblichen Zusatzaufwand und kann auch zu einem Verlust an Taktzeit in der Produktion führen.

Die Gebrauchsmusterschrift DE 9 318 967 U1 offenbart ein Werkzeug für eine Presse oder Stanze mit Stempel und Matrize sowie einem Ausstoßer für die Butzenabfälle im Stempel, wobei der Stempel einen vom Pressengestell lösbaren Amboss aufweist.

Die WO 2006/087607 A1 offenbart eine Roboterlochzange, umfassend eine Matrize mit einer Interaktionsfläche und einem darin mündenden Durchgangsloch, einen längs einer senkrecht zur Interaktionsfläche verlaufenden Bezugsachse bewegbaren Stempel mit einem auf den Innenquerschnitt des Durchgangslochs angepassten Außenquerschnitt sowie eine Antriebsvorrichtung, um den Stempel in einer Lochbewegung von einer von der Matrize beabstandeten Initialposition durch deren Durchgangsloch zu bewegen, so dass dabei eine Lochung eines zwischen Interaktionsfläche der Matrize und Stempel befindlichen Flachmaterials erfolgt, wobei an der der Interaktionsfläche abgewandten Seite der Matrize ein Auffangbehälter für bei der Lochung entstehende und durch das Durchgangsloch gedrückte Abfälle des Flachmaterials vorgesehen ist, wobei im Bereich des Durchgangslochs eine Rückhaltevorrichtung vorgesehen ist, um ein Herausfallen der Abfälle aus dem Auffangbehälter zu vermeiden

Die DE 10 2011 075254 A1 offenbart ein Schnittwerkzeug für Stanzmaschinen zum Ausstanzen von Stanzteilen aus einem Flachmaterial mit einem Stempel mit einer senkrecht zur Achse des Stempels gelegenen Schnittfläche der Größe und Form des auszustanzenden Stanzteiles und einer Schneidmatrize mit einer der Größe und der Form des Stempels entsprechenden Ausnehmung, wobei zwischen dem Außenumfang des Stempels und dem Innenumfang der Ausnehmung der Schneidmatrize eine geringe Differenz zur Ausbildung eines Schneidspaltes gegeben ist.

Ausgehend von diesem Stand der Technik ist es Aufgabe der Erfindung, eine Roboterlochzange bereitzustellen, durch welche auch bei häufiger Umorientierung aufwändige Zusatzvorrichtungen zur Handhabung der Butzenabfälle vermieden sind. Es ist auch Aufgabe der Erfindung, ein entsprechendes Robotersystem bereitzustellen.

Diese Aufgabe wird gelöst durch eine Roboterlochzange der eingangs genannten Art. Diese ist dadurch gekennzeichnet, dass längs des Umfangs des Durchgangslochs wenigstens drei zackenähnliche Aussparungen vorgesehen sind, auf welche der Querschnitt des Stempels mittels korrespondierender zacken-ähnlicher Ausbuchtungen angepasst ist, so dass die Matrize selbst als Rückhaltevorrichtung wirkt.

Die Grundidee der Erfindung basiert darauf, mit einer Rückhaltevorrichtung das typischerweise schwerkraftbedingte Herausfallen von in den Auffangbehälter hineingedrückten Butzenabfällen zu vermeiden, so dass die erfindungsgemäße Roboterzange beschädigungsfrei in jeder beliebigen Orientierung betrieben werden kann.

Eine erfindungsgemäße Rückhaltevorrichtung ist derart ausgestaltet, dass ein Butzenabfall direkt vom Stempel durch das Durchgangsloch der Matrize in den sich idealerweise rückwärtig daran anschließenden Auffangbehälter gedrückt werden kann, wobei ein Herausfallen des Butzenabfalls aus dem Auffangbehälter durch das Durchgangsloch jedoch ausgeschlossen ist. Dies wird erfindungsgemäß im weiteren Sinne dadurch erreicht, dass die Rückhaltevorrichtung das Durchgansloch dann verengt, wenn der Stempel während eines Lochvorgangs nicht im Durchgangsloch der Matrize befindlich ist. Dies kann letztendlich aber auch so erklärt werden, dass das Durchgangsloch normalerweise verengt ist, also einen kleineren Querschnitt aufweist als die zurückzuhaltenden Butzenabfälle, und lediglich beim Lochvorgang auf den Querschnitt der Butzenabfälle geweitet wird, so dass diese in den Auffangbehälter gedrückt werden können. Somit ist in vorteilhafter Weise ein Herausfallen der Butzenabfälle aus dem Auffangbehälter vermieden. Der Auffangbehälter kann als innere Kavität direkt in den Lochzangenkiefer integriert sein und muss nicht zwangsläufig als separates Bauteil ausgeführt sein.

Hierdurch ist erreicht, dass die erfindungsgemäße Roboterlochzange auch dafür vorgesehen beziehungsweise geeignet ist, in einer Ausrichtung betrieben zu werden, bei welcher der Auffangbehälter oberhalb des Stempels befindlich ist. Hierdurch wird der Einsatz der Roboterlochzange an einem Roboter sehr vereinfacht und Umorientierungen der Roboterlochzange sind unproblematisch. Ein zusätzlicher Aufwand für Absaugsysteme oder dergleichen entfällt hierbei.

Gemäß einer weiteren Variante der Roboterlochzange ist der Auffangbehälter mit seinem Innenquerschnitt unter Berücksichtigung eines Toleranzabstandes von beispielsweise 0,5mm bis 5mm auf den Innenquerschnitt des Durchgangslochs angepasst. Dies ermöglicht ein gezieltes Stapeln der zumeist runden Butzenabfälle im Auffangbehälter, so dass eine unkontrollierte Bewegung der Butzenabfälle beim Bewegen der Roboterlochzange vermieden ist. Dieser Effekt kann beispielsweise auch durch eine Federvorrichtung, durch welche ein permanenter Druck auf das Ende des Stapels mit Butzenabfällen ausgeübt wird, unterstützt werden.

Entsprechend einer ersten Erfindungsvariante der Roboterlochzange weist die Rückhaltevorrichtung wenigstens drei im Bereich der Matrize angeordnete, sternförmig in den Bewegungsraum des Stempels hineinragende und durch diesen daraus herausdrückbare Rückhaltestifte auf. Durch die Rückhaltestifte erfolgt im Grundzustand eine Verengung des Querschnitts des Durchgangsloches, so dass ein Herausfallen der im Auffangbehälter befindlichen Butzenabfälle vermieden ist. Lediglich für den Fall, dass der Stempel durch das Durchgangsloch gedrückt ist, sind die Rückhaltestifte typischerweise radial nach außen gedrückt, so dass ein auf dem Stempel befindlicher Butzenabfall durch diesen in den Auffangbehälter geschoben werden kann. Wenn der Stempel wieder ohne Butzenabfall aus dem Durchgangsloch herausgefahren ist, ist das Durchgangsloch durch die dann in ihre Ursprungslage zurückgekehrten Rückhaltestifte verengt und ein Herausfallen der Butzenabfälle dadurch vermieden. Selbstverständlich ist es auch möglich, anstatt von drei Rückhaltestiften eine höhere Anzahl wie beispielsweise vier oder fünf zu verwenden, wohingegen eine sichere Rückhaltefunktion durch nur einen oder zwei Rückhaltestifte nicht gegeben wäre.

Gemäß einer weiteren Variante der Erfindung sind die Rückhaltestifte mit einer jeweiligen permanent wirkenden Federkraft beaufschlagt. Somit ist sowohl beim Hineinfahren des Stempels eine den Durchmesser des Durchgangslochs freigebende Rückwärtsbewegung der Rückhaltestifte als auch beim Herausfahren des Stempels eine sichere definierte Vorwärtsbewegung der Rückhaltestifte in Richtung der Bezugsachse ermöglicht.

In besonders bevorzugter Weise sind die Rückhaltestifte der Rückhaltevorrichtung als bewegliche Teile von Kugeldruckschrauben ausgeführt beziehungsweise die Rückhaltevorrichtung selber durch Kugeldruckschrauben realisiert, welche als gängige Standardkomponenten verfügbar sind. Eine Kugeldruckschraube weist wie letztendlich andere Rückhaltemittel auch einen festen und einen beweglichen Teil auf. Der bewegliche Teil ist dafür vorgesehen, bei einer Lochbewegung durch den Stempel zumindest teilweise in den festen Teil hineingedrückt zu werden. Der feste Teil kann an seiner Außenfläche beispielsweise ein Gewinde aufweisen, mittels dessen die Kugeldruckschraube im Bereich der Matrize oder auch direkt an der Matrize befestigt werden kann. Der feste Teil darf hierbei nicht in den Bewegungsraum des Stempels hineinragen, sonst wäre bei einer Lochbewegung eine Beschädigung des Stempels und/oder der Matrize die Folge. Distanzhülsen sind ein geeignetes Mittel, um eine entsprechend falsche Befestigung von Kugeldruckschrauben im Bereich der Matrize zu verhindern.

In ebenfalls bevorzugter Weise sind die Rückhaltestifte in einem äquidistanten Winkel zueinander um das typischerweise kreisrunde Durchgangsloch der Matrize angeordnet. Hierdurch werden ein hoher Symmetriegrad und damit eine weiter verbesserte Rückhaltefunktion erreicht.

Gemäß einer zweiten Erfindungsvariante der erfindungsgemäßen Roboterlochzange sind längs des Umfangs des Durchgangslochs wenigstens drei zackenähnliche Aussparungen vorgesehen, auf welche der Querschnitt des Stempels mit dazu korrespondierenden Ausbuchtungen angepasst ist, so dass die Matrize selbst als Rückhaltevorrichtung wirkt. Der Grundgedanke bei dieser Erfindungsvariante besteht darin, durch die zackenähnlichen Aussparungen des Durchgangslochs der Matrize eine Differenz zwischen effektivem Durchmesser des Durchgangsloches und effektivem Durchmesser des Butzenabfalls zu realisieren, wobei hierbei der Ausrichtung der zurückzuhaltenden Butzenabfälle eine Bedeutung zukommt.

Der Querschnitt der typischerweise kreisrunden Butzenabfälle wird durch die aufgrund der zackenähnlichen Aussparungen des Durchgangslochs entstehenden Ausbuchtungen letztendlich effektiv vergrößert, wobei der effektive Durchmesser des Durchgangslochs davon nicht betroffen ist. Somit ist ein Herausfallen der Butzenabfälle aus dem Auffangbehälter faktisch ausgeschlossen, weil bereits eine marginale Winkelverdrehung zwischen Butzenabfall und Matrize um die Bezugsachse ausreicht, um eben dies zu verhindern. Dennoch ist es problemlos möglich, einen Butzenabfall mit zackenähnlichen Ausbuchtungen beim Lochvorgang mit dem Stempel durch das Durchgangsloch zu drücken. Eine zackenähnliche Ausbuchtung des Butzenabfalls korreliert mit einer zackenähnlichen Aussparung im erzeugten Loch, was eine nur marginale Abweichung von einer für ein Masterloch idealen kreisrunden Form bedeutet. Dennoch ist der Begriff der zackenähnlichen Ausbuchtungen beziehungsweise Aussparungen theoretisch weit zu definieren, es muss letztendlich im Minimalfall lediglich eine gewisse Rotationsunsymmetrie bei korrespondierendem Querschnitt von Stempel und Matrize herrschen, so dass durch eine leichte Winkeldrehung des Butzenabfalls zur Matrize bereits dessen Herausfallen unterbunden ist.

Entsprechend einer weiteren Variante der erfindungsgemäßen Roboterlochzange weist diese eine Adaptervorrichtung zur Montage an einen Roboter beziehungsweise an das distale Ende des Roboterarms eines Roboters auf. Somit kann die Roboterlochzange problemlos an einen Roboter beziehungsweise dessen Roboterarm montiert werden. Idealerweise verfügt die Adaptervorrichtung noch über Kopplungsmittel für eine Energieversorgung und/oder für die Ansteuerung der Antriebsvorrichtung der Roboterlochzange.

In einer besonders bevorzugten Variante der Roboterlochzange ist diese für die Lochung von einem Flachmaterial aus Metall vorgesehen, wie dem Blech einer Rohbaukarosserie mit einer Stärke im Bereich von beispielsweise 0,5mm bis 2,0mm. Hierzu können Stempel und Matrize beispielsweise aus einem gehärteten Stahl gefertigt sein, welcher den hohen mechanischen Belastungen beim Lochen eines Karosserieblechs widersteht.

Die erfindungsgemäße Aufgabe wird auch gelöst von einem Robotersystem, umfassend einen Industrieroboter mit einer Steuervorrichtung und einem Roboterarm, an dessen distalem Ende eine erfindungsgemäße Roboterlochzange befestigt ist. Eine Steuervorrichtung ist dafür vorgesehen, die Antriebe eines Roboterarms derart anzusteuern, dass dieser mit einem Bezugspunkt an dessen distalen Ende eine gewünschte und in einem Roboterprogramm festgelegte Bewegung ausführt. Somit ist es möglich, die Roboterlochzange in verschiedenen Orientierungen und auf einer Vielzahl von möglichen Bewegungspfaden durch den Roboterarm von einer Parkposition am Rande einer Bearbeitungsstation in eine Bearbeitungsposition an einer Rohbaukarosserie zu verbringen, insbesondere auch in den Bereich des Motorinnenraums einer Rohbaukarosserie.

In vorteilhafter Weise ist die Steuervorrichtung des Industrieroboters dafür vorgesehen ist, die Bewegungen des Roboterarms und der Roboterlochzange koordiniert zu steuern. Die Öffnungs- und Schließbewegung der Lochzange kann dann als weiterer Bewegungsfreiheitsgrad des Roboters angesehen werden. Hierdurch wird einerseits eine separate Steuervorrichtung für die Roboterlochzange vermieden und es ist darüber hinaus eine koordinierte Bewegung von Roboterarm und daran befestigter Roboterlochzange ermöglicht.

Anhand der in den Zeichnungen dargestellten Ausführungsbeispiele sollen die Erfindung, weitere Ausführungsformen und weitere Vorteile näher beschrieben werden.

Es zeigen:
- Fig. 1: eine erste exemplarische Roboterlochzange,
- Fig. 2: eine zweite exemplarische Roboterlochzange,
- Fig. 3: eine Matrize,
- Fig. 4: eine dritte exemplarische Roboterlochzange sowie
- Fig. 5: einen Stempel in einer Matrize.

Figur 1 zeigt eine erste exemplarische Roboterlochzange 10 in einer dreidimensionalen Ansicht. Eine scheibenähnliche Matrize 12 mit einer Interaktionsfläche und einem Durchgangsloch ist gegenüber einem längs einer Bezugsachse 14 beweglichen Stempel 16 angeordnet. An der der Interaktionsfläche abgewandten Seite der Matrize 12 ist ebenfalls längs der Bezugsachse 14 ein Auffangbehälter 18 für bei einer Lochung entstehende und durch das Durchgangsloch der Matrize 12 gedrückte Abfälle an Flachmaterials vorgesehen. Die Lochzange weist eine beispielhafte Höhe von ca. 40cm auf und ist in ihrem hinteren Bereich mit einer Adaptervorrichtung 20 versehen, in diesem Fall eine Lochplatte zum Verschrauben mit einem Gegenstück eines Manipulators, insbesondere eines Industrieroboters.

Der Auffangbehälter 18 ist in diesem Beispiel oberhalb der Matrize 12 befindlich, so dass das Risiko eines schwerkraftbedingten Herausfallens von im Auffangbehälter 18 befindlichen Abfällen an Flachmaterial durch das Durchgangsloch der Matrize 12 besteht. Um dies zu vermeiden ist eine in dieser Figur angedeutete Rückhaltevorrichtung 22 vorgesehen.

Figur 2 zeigt eine zweite exemplarische Roboterlochzange 30 in einer Schnittdarstellung. Längs einer gemeinsamen Bezugsachse 34 sind ein Stempel 36, eine Matrize 32 sowie ein Auffangbehälter 50 angeordnet. Der Stempel 36 ist in einer hülsenähnlichen Führung 38 gelagert, längs derer er mittels einer nicht gezeigten Antriebsvorrichtung entlang der Bezugsachse 34 bewegbar 52 ist. Eine Antriebsvorrichtung kann beispielsweise durch einen Elektromotor realisiert sein. In Vorbereitung auf einen Lochvorgang werden der Stempel 36 mit seiner Führung 38 relativ zur Matrize 32 in eine Lochposition überführt, von der aus der eigentliche Lochvorgang gestartet wird. Die Matrize 32 ist ringähnlich aufgebaut und weist ein Durchgangsloch auf, dessen Innendurchmesser auf den Außendurchmesser des Stempels 36 angepasst ist. Somit kann der Stempel 36 in einer Lochbewegung zumindest teilweise durch das Durchgangsloch der Matrize 32 bewegt werden. In dieser Darstellung ist der Stempel 36 teilweise in dem Durchgangsloch befindlich, wobei oberhalb des Stempels 36 mehrere scheibenähnliche Abfälle 44, 46, 48 eines gelochten Flachmaterials 54, welches sich zwischen der Interaktionsfläche der Matrize 32 und der Führung 38 des Stempels 36 befindet, dargestellt sind.

Im unteren Bereich der Matrize 32 ist eine exemplarische Rückhaltevorrichtung 40 gezeigt, in diesem Fall eine Kugeldruckschraube. Es ist zu beachten, dass bedingt durch die Schnittdarstellung nur eine einzige Kugeldruckschraube gezeigt ist, es sind jedoch in diesem Fall drei sternförmig mit gleichem Winkel zueinander um die Bezugsachse 34 angeordnete Kugeldruckschrauben als vorhanden anzunehmen.

Die Rückhaltevorrichtung 40 stellt die untere Begrenzung des Auffangbehälters 50 dar. Dieser besteht im Wesentlichen aus einer in den Lochzangenkiefer der Lochzange integrierten Kavität, welche zumindest in diesem Beispiel zu einem kleinen Teil in das Durchgangsloch der Matrize 32 übergeht. Die Rückhaltevorrichtung 40 beziehungsweise die Kugeldruckschraube weist einen festen Teil mit Außengewinde auf, mittels welchem sie in einer entsprechenden Gewindebohrung der Matrize 32 fixierbar ist, wobei der feste Teil der Kugeldruckschraube nicht in den Bewegungsraum des Stempels 36 hineinragt. Der bewegliche Teil der Kugeldruckschraube ragt jedoch in diesen Bewegungsraum hinein, insofern er nicht von dem Stempel 36 in der mit der Bezugsziffer 42 angedeuteten Bewegungsrichtung aus diesem heraus gedrückt wird, wie es in dieser Darstellung der Fall ist.

Während des Lochvorgangs des Flachmaterials 54 wird der dabei entstehende scheibenähnliche Abfall 44, 46, 48 zumindest teilweise durch das Durchgansloch der Matrize 32 bis hinter die Rückhaltevorrichtung 40 gedrückt. Hierbei bewegt sich der bewegliche Teil der Rückhaltevorrichtung 40 beziehungsweise der Kugeldruckschraube radial aus dem Bewegungsraum des Stempels 36, so dass die durch die Rückhaltevorrichtung 40 bewirkte Verengung des Durchgangslochs temporär nicht mehr besteht und der scheibenähnliche Abfall 44, 46, 48 in den Auffangbehälter gedrückt werden kann. Bei einer Rückbewegung des Stempels 36 bis vor die Rückhaltevorrichtung 40 werden deren beweglichen Teile mittels Federkraft wieder in den nunmehr freigewordenen Bewegungsraum des Stempels 36 gedrückt und der Querschnitt des Durchgangslochs wieder verengt. Somit ist ein Herausfallen der scheibenähnlichen Abfälle 44, 46, 48 aus dem Auffangbehälter 50 vermieden.

Figur 3 zeigt eine Matrize 60 in einer dreidimensionalen Darstellung. Die Matrize 60 ist hülsenähnlich aufgebaut und weist eine Interaktionsfläche 62 mit einem darin mündenden Durchgangsloch 64 auf. Sternförmig um das Durchgangsloch 64 herum sind mehrere Rückhaltevorrichtungen 66, 68 vorgesehen, welche mit einem beweglichen Teil beziehungsweise einem jeweiligen Rückhaltestift in das Durchgangsloch 64 hineinragen und welche dafür vorgesehen sind, mittels eines durch das Durchgangsloch 64 gedrückten Stempels radial nach hinten bewegt zu werden. Somit ist für den Fall, dass kein Stempel in das Durchgangsloch gedrückt ist, ein sicherer Rückhalt von in einem nicht gezeigten Auffangbehälter befindlichen Abfällen an Flachmaterial gewährleistet.

Figur 4 zeigt eine weitere Ausführungsvariante 70 einer erfindungsgemäßen Roboterlochzange. Längs einer gemeinsamen Bezugsachse 74 sind ein Stempel 86, eine Matrize 72 sowie ein Auffangbehälter 76 mit einem Innenraum 78 angeordnet. Der Stempel 86 ist in einer hülsenähnlichen Führung 88 gelagert, längs derer er mittels einer nicht gezeigten Antriebsvorrichtung entlang der Bezugsachse 74 bewegbar ist. In diesem Fall ist das Durchgangsloch der Matrize 72 derart ausgeformt, dass diese selbst als Rückhaltevorrichtung dient. Das Durchgangsloch der Matrize 72 weist nämlich drei längs seines Umfangs verlaufende zackenähnliche Aussparungen 80 auf, welche mit drei um den Umfang des Stempels 86 angeordneten zackenähnlichen Ausbuchtungen 89 des Stempels 86 korrelieren. Auf diese Weise haben Abfälle 84 von gelochtem Flachmaterial 82 keinen rein symmetrischen und kreisrunden Durchmesser mehr, vielmehr wird deren effektiver Durchmesser durch die beim Lochen entstehenden zackenähnlichen Ausbuchtungen vergrößert, so dass deren schwerkraftbedingtes Herausfallen aus dem Auffangbehälter 76 durch das Durchgangsloch der Matrize 72 verhindert ist.

Figur 5 zeigt in einer Darstellung 90 einen Stempel 94 in dem Durchgangsloch einer Matrize 92. Längs des Umfangs des Durchgangslochs der Matrize 92 sind drei zackenähnliche Aussparungen 96 vorgesehen, auf welche der Querschnitt des Stempels 94 mittels korrespondierender zackenähnlicher Ausbuchtungen 98 angepasst ist, so dass die Matrize 92 selbst als Rückhaltevorrichtung wirkt.

### Bezugszeichenliste

- 10: erste exemplarische Roboterlochzange
- 12: Matrize
- 14: Bezugsachse
- 16: Stempel
- 18: Auffangbehälter
- 20: Adaptervorrichtung
- 22: Rückhaltevorrichtung
- 30: zweite exemplarische Roboterlochzange
- 32: Matrize
- 34: Bezugsachse
- 36: Stempel
- 38: Führung von Stempel
- 40: Rückhaltevorrichtung
- 42: Bewegungsrichtung von Rückhaltevorrichtung
- 44: Abfall von Flachmaterial
- 46: Abfall von Flachmaterial
- 48: Abfall von Flachmaterial
- 50: Auffangbehälter
- 52: Bewegungsrichtung von Stempel
- 54: Flachmaterial
- 60: Matrize
- 62: Interaktionsfläche von Matrize
- 64: Durchgangsloch
- 66: Rückhaltevorrichtung
- 68: Rückhaltevorrichtung
- 70: dritte exemplarische Roboterlochzange
- 72: Matrize
- 74: Bezugsachse
- 76: Auffangbehälter
- 78: Innenraum von Auffangbehälter
- 80: zackenähnliche Aussparung (Rückhaltevorrichtung in Matrize)
- 82: Flachmaterial
- 84: Abfall von Flachmaterial
- 86: Stempel
- 88: Führung von Stempel
- 89: zackenähnliche Ausbuchtung (Stempel)
- 90: Stempel in Matrize
- 92: Matrize
- 94: Stempel
- 96: zackenähnliche Aussparung (Rückhaltevorrichtung in Matrize)
- 98: zackenähnliche Ausbuchtung (Stempel)

## Patentansprüche

1. Roboterlochzange (10, 30, 70), umfassend
• eine Matrize (12, 32, 60, 72, 92) mit einer Interaktionsfläche (62) und einem darin mündenden Durchgangsloch (64),
• einen längs einer senkrecht zur Interaktionsfläche verlaufenden Bezugsachse (14, 34, 74) bewegbaren (52) Stempel (16, 36, 86) mit einem auf den Innenquerschnitt des Durchgangslochs (64) angepassten Außenquerschnitt,
• eine Antriebsvorrichtung, um den Stempel (16, 36, 86) in einer Lochbewegung (52) von einer von der Matrize (12, 32, 60, 72, 92) beabstandeten Initialposition durch deren Durchgangsloch (64) zu bewegen, so dass dabei eine Lochung eines zwischen Interaktionsfläche (62) der Matrize (12, 32, 60, 72, 92) und Stempel (16, 36, 86) befindlichen Flachmaterials (54, 82) erfolgt sowie
• einen an der der Interaktionsfläche (62) abgewandten Seite der Matrize (12, 32, 60, 72, 92) vorgesehenen Auffangbehälter (50, 76) für bei der Lochung entstehende und durch das Durchgangsloch (64) gedrückte Abfälle (44, 46, 48, 84) des Flachmaterials (54, 82),
wobei im Bereich des Durchgangslochs (64) eine Rückhaltevorrichtung (22, 40, 66, 68, 80, 96) vorgesehen ist, um ein Herausfallen der Abfälle aus dem Auffangbehälter (50, 76) zu vermeiden,
**dadurch gekennzeichnet,**
• **dass** längs des Umfangs des Durchgangslochs (64) wenigstens drei zackenähnliche Aussparungen (80, 96) vorgesehen sind, auf welche der Querschnitt des Stempels (16, 36, 86) mittels korrespondierender zacken-ähnlicher Ausbuchtungen (89, 98) angepasst ist, so dass die Matrize (12, 32, 60, 72, 92) selbst als Rückhaltevorrichtung (22, 40, 66, 68, 80, 96) wirkt.

2. Roboterlochzange nach Anspruch 1, **dadurch gekennzeichnet, dass** diese dafür vorgesehen ist, auch in einer Ausrichtung betrieben zu werden, bei welcher der Auffangbehälter (50, 76) oberhalb des Stempels (16, 36, 86) befindlich ist.

3. Roboterlochzange nach Anspruch 1 oder 2, **dadurch gekennzeichnet, dass** der Auffangbehälter (50, 76) mit seinem Innenquerschnitt unter Berücksichtigung eines Toleranzabstandes auf den Innenquerschnitt des Durchgangslochs (64) angepasst ist.

4. Roboterlochzange nach einem der vorherigen Ansprüche, **dadurch gekennzeichnet, dass** diese eine Adaptervorrichtung (20) zur Montage an einem Roboter aufweist.

5. Roboterlochzange nach einem der vorherigen Ansprüche, **dadurch gekennzeichnet, dass** diese für die Lochung von einem Flachmaterial (54, 82) aus Metall vorgesehen ist.

6. Robotersystem, umfassend einen Industrieroboter mit einer Steuervorrichtung und einem Roboterarm, an dessen distalen Ende eine Roboterlochzange (10, 30, 70) nach einem der Ansprüche 1 bis 5 befestigt ist.

7. Robotersystem nach Anspruch 6, **dadurch gekennzeichnet, dass** die Steuervorrichtung des Industrieroboters dafür vorgesehen ist, die Bewegungen des Roboterarms und der Roboterlochzange (10, 30, 70) koordiniert zu steuern.

## Claims

1. Robot hole punch (10, 30, 70), comprising
- a die (12, 32, 60, 72, 92) having an interaction surface (62) and a through hole (64) opening out therein,
- a stamp (16, 36, 86), movable (52) along a reference axis (14, 34, 74) extending perpendicularly to the interaction surface, with an outer cross-section adapted to the inner cross-section of the through hole (64),
- a drive device in order to move the stamp (16, 36, 86) in a punching movement (52) from an initial position spaced from the die (12, 32, 60, 72, 92) through its through-hole (64), such that thereby a flat material (54, 82) located between interaction surface (62) of the die (12, 32, 60, 72, 92) and stamp (16, 36, 86) is punched, and
- a collecting container (50, 76) provided at the side, facing away from the interaction surface (62), of the die (12, 32, 60, 72, 92) for waste pieces (44, 46, 48, 84) of the flat material (54, 82) resulting from the punching and pressed through the through hole (64),
wherein in the region of the through-hole (64) is provided a retention device (22, 40, 66, 68, 80, 96) in order to avoid the waste pieces falling out of the collecting container (50, 76),
**characterised in**
- **that** at least two serration-like cut-outs (80, 96) are provided along the circumference of the through-hole (64), to which the cross-section of the stamp (16, 36, 86) is adapted by means of corresponding serration-like protrusions (89, 98), such that the die (12, 32, 60, 72, 92) itself acts as a retention device (22, 40, 66, 68, 80, 96).

2. Robot hole punch according to claim 1, **characterised in that** said robot hole punch is provided also to be operated in an orientation in which the collecting container (50, 76) is located above the stamp (16, 36, 86).

3. Robot hole punch according to claim 1 or 2, **characterised in that** the collecting container (50, 76) is adapted with its inner cross-section, allowing for a tolerance spacing, to the inner cross-section of the through-hole (64).

4. Robot hole punch according to any of the preceding claims, **characterised in that** said robot hole punch has an adapter device (20) for mounting to a robot.

5. Robot hole punch according to any of the preceding claims, **characterised in that** said robot hole punch is provided for the punching of a flat material (54, 82) made of metal.

6. Robotic system, comprising an industrial robot having a control device and a robotic arm, on the distal end of which is fastened a robot hole punch (10, 30, 70) according to any of claims 1 to 5.

7. Robotic system according to claim 6, **characterised in that** the control device of the industrial robot is provided to control the movements of the robotic arm and of the robot hole punch (10, 30, 70) in a coordinated manner.

## Revendications

1. Emporte-pièce robotique (10, 30, 70) comprenant
• une matrice (12, 32, 60, 72, 92) ayant une surface d'interaction (62) et un trou traversant (64) qui y débouche,
• un poinçon (16, 36, 86) déplaçable (52) le long d'un axe de référence (14, 34, 74) s'étendant perpendiculairement à la surface d'interaction avec une section extérieure adaptée à la section intérieure du trou traversant (64),
• un dispositif d'entraînement moteur pour déplacer le poinçon (16, 36, 86) dans un mouvement de perforation (52) à partir d'une position initiale espacée de la matrice (12, 32, 60, 72, 92) à travers son trou traversant (64), de sorte qu'une perforation d'un matériau plat (54, 82) situé entre la surface d'interaction (62) de la matrice (12, 32, 60, 72, 92) et le poinçon (16, 36, 86) est réalisée, et
• un récipient collecteur (50, 76) prévu sur le côté de la matrice (12, 32, 60, 72, 92) opposé à la surface d'interaction (62) pour les déchets (44, 46, 48, 84) du matériau plat (54, 82) produits lors de la perforation et forcés à travers le trou traversant (64),
dans lequel un dispositif de rétention (22, 40, 66, 68, 80, 96) est prévu dans la zone du trou traversant (64) afin d'empêcher les déchets de tomber du récipient collecteur (50, 76),
**caractérisé en ce**
• **qu'**au moins trois évidements dentelés (80, 96) sont prévus sur le pourtour du trou traversant (64), auxquels la section transversale du poinçon (16, 36, 86) est adaptée au moyen de renflements dentelés correspondants (89, 98), de sorte que la matrice (12, 32, 60, 72, 92) même agit en tant que dispositif de rétention (22, 40, 66, 68, 80, 96).

2. Emporte-pièce robotique selon la revendication 1, **caractérisé en ce qu'**il est prévu pour être utilisé également dans une orientation dans laquelle le récipient collecteur (50, 76) se trouve au-dessus du poinçon (16, 36, 86).

3. Emporte-pièce robotique selon la revendication 1 ou 2, **caractérisé en ce que** le récipient collecteur (50, 76) est adapté avec sa section intérieure à la section intérieure du trou traversant (64) en tenant compte d'une distance de tolérance.

4. Emporte-pièce robotique selon l'une quelconque des revendications précédentes, **caractérisé en ce qu'**il présente un dispositif adaptateur (20) pour le montage sur un robot.

5. Emporte-pièce robotique selon l'une quelconque des revendications précédentes, **caractérisé en ce qu'**il est prévu pour la perforation d'un matériau plat (54, 82) en métal.

6. Système robotique comprenant un robot industriel avec un dispositif de commande et un bras robotique, à l'extrémité distale duquel un emporte-pièce robotique (10, 30, 70) est fixé selon l'une quelconque des revendications 1 à 5.

7. Système robotique selon la revendication 6, **caractérisé en ce que** le dispositif de commande du robot industriel est prévu pour commander de manière coordonnée les mouvements du bras robotique et de l'emporte-pièce robotique (10, 30, 70).
